# EUROPÄISCHE PATENTSCHRIFT

(11) **EP 0 438 743 B1**
(45) Veröffentlichungstag und Bekanntmachung des Hinweises auf die Patenterteilung: **06.10.1993**
(21) Anmeldenummer: 90124884.9
(22) Anmeldetag: 20.12.1990
(51) Int. Cl.: D21H 23/70

(54) **Beschichtungsverfahren und Auftragseinrichtung zur Beschichtung laufender Warenbahnen aus Papier oder Karton**
Coating process and apparatus for coating a moving web of paper or paperboard
Procédé d'enduction et dispositif pour enduire une bande de papier ou de carton en mouvement

(30) Priorität: 26.01.1990 DE 4002256
(43) Veröffentlichungstag der Anmeldung: 31.07.1991
(73) Patentinhaber: J.M. Voith GmbH, D-89522 Heidenheim (DE)
(72) Erfinder: Kustermann, Martin Dr., W-7920 Heidenheim (DE); Sollinger, Hans-Peter Dr., W-7920 Heidenheim (DE)
(74) Vertreter: Weitzel, Wolfgang, Dr.-Ing.

(56) Entgegenhaltungen:
- EP-A- 0 352 582
- US-A- 2 870 738
- US-A- 3 202 536

## Beschreibung

Die Erfindung betrifft ein Beschichtungsverfahren entsprechend dem Oberbegriff des Patentanspruchs 1 sowie entsprechende Auftragseinrichtungen.

Ein Verfahren zur Beschichtung laufender Warenbahnen mit zwei aufeinanderfolgenden Beschichtungsvorgängen, wobei die zuerst aufgetragene Schicht noch feucht ist, wenn die zweite Schicht aufgetragen wird, ist bekannt aus US-A- 3,202,536. Die beiden Beschichtungsstationen sind hier sowohl an einer einzigen, die Bahn führenden Walze angeordnet als auch an zwei aufeinanderfolgenden Walzen. Als abschließendes Glättungselement wird eine sogenannte Luftbürste verwendet. Eine Auftragseinrichtung entsprechender Art mit jeweils die Bahn an einer Beschichtungseinrichtung führenden Walze ist auch bekannt aus CA-PS 882 640. In diesem Fall wird die Schicht jeweils durch eine Auftragswalze aufgetragen und durch eine Streichklinge abgeschabt. Es ist vorgesehen, daß eine Mischung für die Beschichtungsmasse aus kaolinhaltiger Masse sowie aus Stärke, Protein oder thermoplastischem Kunstharz bestehender Masse benutzt wird.

In der nicht vorveröffentlichten EP-A 352582 ist eine Streicheinrichtung beschrieben, bei welcher zwei Schichten nass in nass aufeinanderfolgend aufgetragen werden, wobei die erste Schicht in einem zwischen zwei Preßwalzen gebildeten Preßspalt in die Bahn eingepreßt wird, so daß eine Imprägnierung erzielt wird. Dabei soll der Flüssigkeitsanteil nur dem Aufnahmevermögen (Aufsaugkapazität) der Bahn entsprechen. Diese Einrichtung ist hauptsächlich für Papier und nicht für Karton gedacht bzw. verwendbar.

Im Falle der US-A- 3,202,536 ist vorgesehen, daß die erste Auftragsschicht eine relativ hohe Konsistenz, d.h. mit einem Feststoffgehalt von mehr als 55 % und die zweite Schicht eine wesentlich niedrigere Konsistenz mit einem niedrigeren Feststoffgehalt von höchstens 45 % aufweist, wobei der Hauptanteil jeweils Kaolin ist.

Entscheidend ist jedoch dabei, daß die erste Schicht sehr dick aufgetragen wird, so daß sie zunächst mittels Streichklinge geglättet werden kann.

Die Anwendung einer Luftbürste ist heute jedoch wegen der großen Bahngeschwindigkeiten beim Auftragen sehr problematisch, praktisch kann die Luftbürste nur bis zu Geschwindigkeiten von 500 m/min. benutzt werden. Dies ist bei dem heutigen Konkurrenzdruck ein ganz schwerer Nachteil, obwohl die Luftbürste den großen Vorteil hat, daß mit ihr trotz relativ sparsamem Auftrag ein einwandfreier Strichauftrag erzielt werden kann.

Die Aufgabe der Erfindung ist es, eine Einrichtung sowie ein Verfahren anzugeben, mit welchem ebenfalls ein einwandfreier Strichauftrag auch bei hohen Feststoffgehalten, die heute allgemein auch bei Massenprodukten gängig sind, erzielbar ist. Dies gilt insbesondere für die Anwendung bei Karton, wo ja die Rauhigkeit der Oberfläche des Rohkartons relativ groß ist, so daß bei anderen Streichverfahren, die z.B. eine Streichklinge als Egalisierelement benutzen, es an den hervorstehenden "Bergen" zu unbedeckten Stellen kommen kann.

Erfindungsgemäß wird praktisch beim ersten Schichtauftrag mittels des Preßdruckes in dem zwischen den beiden zusammenwirkenden Walzen gebildeten Preßspalt die Auftragsmasse von der Oberfläche der ersten Bahnführungswalze auf die Warenbahn abgedruckt, wobei es sicher zu einer kurzzeitigen Verformung der Papierbahn kommt. Die aufgetragene bzw. übertragene Menge ist dabei relativ gering, und zwar derart, daß ein Verbleiben von Feststoffpartikeln der Streichmasse auch auf den "Bergen" der Mikrorauhigkeit gewährleistet ist. Durch den Preßdruck und den hydraulischen Druck in dem Preßspalt erfolgt eine gewisse Entwässerung der Streichmasse der ersten Schicht, es bleibt aber ein Feuchtigkeitsgehalt der Streichmasse erhalten. Durch die "Vorentwässerung" im Preßspalt wird ein Anhaften der Streichmasse auch an den "Bergen" der Bahn überall sichergestellt. Eine gewisse Zwischentrocknung vor dem zweiten Schichtauftrag ist möglich.

Für die Beschichtung von Karton hat es sich als günstig herausgestellt, wenn die zweite Auftragsschicht mittels der Rillen einer mit Umfangsrillen versehenen Rollrakel nur dosiert wird, ohne daß auf die Schicht mit einem weiteren Glättungselement eingewirkt wird. Bei einer entsprechenden Einstellung der Konsistenz der Streichmasse wird ein Verlaufen in ausreichendem Maße erreicht, so daß ein weiteres Glätten, verbunden mit eventuellen Nachteilen des Abschabens überflüssig ist.

Nachfolgend wird die Erfindung anhand der in den Figuren der Zeichnung dargestellten Ausführungsbeispiele erläutert, die jeweils prinzipmäßig das Auftragsverfahren darstellen.

In Figur 1 ist vorgesehen, daß die Warenbahn durch einen zwischen zwei Walzen 1 und 2 gebildeten Preßspalt geführt wird. Dabei ist der einen Walze, die mit einer gummierten Oberfläche versehen ist, ein Auftragswerk zugeordnet, das eine Düsenkammer 6 und an ihrem austrittsseitigen Ende eine mit Umfangsrillen versehene Rollrakel 7 und einen Halter 8 für dieselbe aufweist. Die Härte des Gummiüberzugs der Walze 1 kann zwischen 0 und 200, vorzugsweise 10 und 70 P u.J, betragen. Die Auftragsmenge für den Fall von Karton ist mit 6 bis 40 ml/m², vorzugsweise 12 bis 22 ml/m², zu bemessen. Die zweite Schicht wird in einer vergleichbaren Anordnung mit Rollrakel 11 und deren Halter 12 sowie Düsenkammer 9 aufgetragen, wobei jedoch als Egalisierelement auch eine Streichklinge oder eine glatte Rollrakel an der Stelle 10 in Frage kommt.

Die in Frage kommenden Konsistenzen, d.h. Feststoffgehalte, liegen für die erste Auftragsschicht zwischen 50 und 70 %, vorzugsweise 50 und 60 % maximal und für die zweite Auftragsschicht zwischen 60 und 70 % maximal. Es ist als günstig anzusehen, wenn als Auftragswerk jeweils eine Düsenkammer 6, 9 vorgesehen ist, an deren austrittsseitigem Ende in der Nähe der zu beschichtenden Oberfläche eine Rollrakel 7, 11 mit deren Halter 8, 12 angeordnet ist. Man hat also hier den Vorteil gegenüber dem Luftbürstenverfahren, daß man mit relativ hoher Konsistenz insgesamt, insbesondere aber bei der zweiten Auftragsschicht arbeiten kann. Die Liniendrücke im Preßspalt zwischen den beiden ersten Walzen 1 und 2 betragen zwischen 5 und 60 kN/m, vorzugsweise 20 bis 40 kN/m.

Die Anordnung nach Figur 2 hat nur insgesamt zwei Bahnführungswalzen 21 und 22, wobei jeder eine Auftragseinrichtung der beschriebenen Art zugeordnet ist. Diese Anordnung ist im Falle von Karton möglich, weil dieser sich durch die Befeuchtung im Streichwerk weniger dehnt als Papier.

Bei Karton ist eine günstige Möglichkeit, als Dosierelement eine mit Umfangsrillen versehene Rollrakel 11 mit Halter 12 am auslaufenden Ende der Düsenkammer 9 für die zweite Beschichtung (Enddosierung) vorzusehen und danach kein weiteres Glättelement anzuwenden. Dies ist in Figur 3 dargestellt. Damit kann ein sehr guter Strichauftrag bei relativ sparsamem Einsatz von Streichmasse erreicht werden.

In Figur 4 ist noch dargestellt, daß für die zweite Beschichtungseinrichtung auch eine Übertragungswalze 17 für die Streichmasse Verwendung finden kann. Es ist danach ein Abrakeln durch eines der bekannten Dosierelemente vorzusehen.

Man kann in einem bestimmten Anwendungsbereich, im Fall von Leimauftrag für Papier, die erste Auftragsschicht statt mit den Rillen einer Rollrakel auch mit einer Streichklinge dosieren, muß hier aber sehr genau das Arbeiten der Streichklinge überwachen.

## Patentansprüche

1. Verfahren zur Beschichtung laufender Warenbahnen, wobei unmittelbar nacheinander zwei Schichten aufeinandergelegt werden, während die erste Schicht noch feucht ist und sowohl für den ersten als auch den zweiten Beschichtungsvorgang mindestens eine die Warenbahn führende, rotierbare Walze vorgesehen ist und mindestens die zweite Schicht direkt auf der Bahn aufgetragen und dosiert wird, wobei beim ersten Beschichtungsvorgang mittels einer Streichklinge, einen geeigneten Leiste oder einer Rollrakel, die mit feinen Umfangsrillen oder mit spiralförmigen Rillen, die jeweils eng aneinander liegen, versehen ist, die Auftragsschicht in so geringer Menge auf die Mantelfläche der die Warenbahn führenden, ersten Walze (1) dosiert aufgetragen wird, daß in einem nachgeschalteten, zwischen einer Gegenwalze (2) und der ersten Walze (1) gebildeten Preßspalt die Streichmasse auf die durch den Preßspalt geführte Warenbahn abgedruckt wird, so daß überall eine zumindest dünne Schicht an Beschichtungsmasse insbesondere hinsichtlich des festen bzw. Pigmentanteils verbleibt und daß der Feststoffgehalt der Beschichtungsmasse für die erste Auftragsschicht maximal 70 % und der Feststoffanteil der zweiten Beschichtungsmasse zwischen 60 und 70 % beträgt.

2. Verfahren nach Anspruch 1, dadurch gekennzeichnet, daß der Feststoffgehalt der Beschichtungsmasse für die erste Auftragsschicht zwischen 50 und 60 % beträgt.

3. Verfahren nach Anspruch 1 oder 2, dadurch gekennzeichnet, daß bei der Beschichtung von Karton die Auftragsmenge für die erste Auftragsschicht zwischen 6 und 40 ml/m², insbesondere zwischen 12 und 22 ml/m², beträgt.

4. Verfahren nach einem der Ansprüche 1 bis 3, dadurch gekennzeichnet, daß die zweite Beschichtung an der zweiten Bahnführungswalze durch eine mit Umfangsrillen versehene Rollrakel dosiert wird, wonach die Warenbahn von der zweiten Bahnführungswalze (3) abgeleitet wird, und daß der Feststoffanteil der zweiten Beschichtungsmasse maximal 70 % beträgt.

5. Verfahren nach einem der Ansprüche 1 bis 4, dadurch gekennzeichnet, daß der Feststoffgehalt der zweiten Auftragsschicht mindestens 10 % absolut höher als der der ersten Auftragsschicht ist.

6. Verfahren nach einem der Ansprüche 1 bis 5, gekennzeichnet durch die Anwendung bei der Herstellung von beschichtetem Karton.

7. Einrichtung zur Durchführung des Verfahrens nach einem der Ansprüche 1-6, dadurch gekennzeichnet, daß als Auftragswerk jeweils eine Düsenkammer (6, 9) vorgesehen ist, an deren austrittsseitigem Ende in der Nähe der zu beschichtenden Oberfläche eine Rollrakel (7, 11) mit deren Halter (8, 12) angeordnet ist.

8. Einrichtung nach Anspruch 8, dadurch gekennzeichnet, daß zumindest die erste Bahnführungswalze (1) mit einer Schicht aus Gummi oder ähnlichem beschichtet ist, die eine Härte zwischen 0 und 200 P u.J, vorzugsweise zwischen 10 und 70 P u.J aufweist.

9. Einrichtung nach Anspruch 8 oder 9, dadurch gekennzeichnet, daß das zum Auftragen der zweiten Schicht dienende, zweite Auftragswerk an der der ersten Bahnführungswalze (21) zugeordneten, zweiten Bahnführungswalze (Preßwalze 22) vorgesehen ist.

## Claims

1. Process for coating linear webs of material, wherein two layers are placed directly one after the other on top of each other whilst the first layer is still wet, and therein for both the first and the second coating process is provided at least one rotating roller to guide the length of material, and wherein at least the second layer is applied directly to the length and apportioned, wherein in the first coating process the application layer is apportionately applied, by means of a spreading blaoe or a suitable ledge or a doctor knife which is provided with fine peripheral grooves or helical ridges of close proximity, to the coating surface of the first roller (1) which guides the lengtn of material in such small quantity, that in a downstream pressure gap, which has been established between a counter-roller (2) and the first roller (1), the spreading substance is imprinted on the length of material which is guided through the pressure gap in such a manner that overall at least a thin layer of coating substance remains, in particular with regard to the proportion of solids or pigments, and that the solids content of the coating substance for the first application layer is maximum 70̸%, and the solids proportion of the second coating substance is between 60̸ and 70̸%.

2. Process according to claim 1, **characterised in that** the solids content of the coating substance for the first application layer is between 50̸ and 60̸%.

3. Process according to claim 1 or 2, **characterised** **in that** the application quantity for coating cardboard is between 6 and 40̸ ml/m² for the first application layer, in particular between 12 and 22 ml/m².

4. Process according to one of claims 1 to 3, **characterised in that** the second coating is apportioned on the second guide roller by a doctor knife with peripheral grooves, whereafter the length of material is diverted by the second guide roller (3), and that the solios proportion of the second coating substance is maximum 70̸%.

5. Process according to one of claims 1 to 4, **characterised in that** the solids content of the second application layer is at least 10̸% absolute above that of the first application layer.

6. Process according to one of claims 1 to 5, **characterised by** its use in the manufacture of coated cardboard.

7. Device for carrying out the process according to one of claims 1 to 6, **characterised in that** a respective nozzle chamber (6, 9) is provided to serve as an application mechanism, having at its outlet near the surface to be coated a doctor knife (7, 11) with its holder (8, 12).

8. Device according to claim 8, **characterised in** **that** at least the first guide roller (1) is coated with a layer of rubber or similar material of a hardness between 0̸ and 20̸0̸ P u.J. preferably between 10̸ and 70̸ P u.J.

9. Device according to claim 8 or 9, **characterised** **in that** the second application mechanism for application of the second layer is positioned on the second guide roller (pressure roller 22) which is associated with the first guide roller (21).

## Revendications

1. Procédé d'enduction de bandes de matériau caractérisé :
en ce que deux couches sont posées immédiatement l'une après l'autre, la première étant encore humide, et
en ce que, pour la première et la deuxième opération d'enduction au moins un cylindre rotatif est prévu pour guider la bande de matériau, tandis qu'au moins la deuxième couche est appliquée et dosée directement sur la bande ; pendant la première opération d'enduction, au moyen d'une lame, d'un racloir approprié ou d'une racle tournante, munie de rainures fines sur toute sa circonférence ou de rainures très rapprochées en forme d'hélice, la couche appliquée est dosée en quantité suffisamment faible sur la surface du premier cylindre (1) guidant la bande de matériau, que la pâte à enduire est imprimée sur la bande de matériau, guidée à travers un écartement en aval qui est formé entre le premier cylindre (1) et un contre-cylindre (2), pour que partout subsiste au moins une fine couche de pâte à enduire, surtout en ce qui concerne la teneur en matières solides ou colorantes, et pour que la teneur en matières solides de la pâte à enduire soit de 70% au maximum pour la première couche d'enduction, et se situe entre 60% et 70% pour la deuxième couche ;

2. Procédé selon la revendication 1, caractérisé :
en ce que la teneur en matières solides de la pâte à enduire se situe entre 50% et 60% pour la première couche d'enduction ;

3. Procédé selon la revendication 1 ou 2, caractérisé :
en ce que pour l'enduction de carton, la quantité appliquée pour la première couche d'enduction se situe entre 6 et 40 ml/m², plus particulièrement entre 12 et 22ml/m².

4. Procédé selon l'une des revendications 1 à 3, caractérisé :
en ce que la deuxième enduction au niveau du deuxième cylindre de guidage de la bande est dosée par une racle tournante, rainurée sur sa circonférence, à la suite de quoi la bande de matériau est évacuée par le deuxième cylindre de guidage (3). La teneur en matières solides de la deuxième couche de pâte à enduire est de 70% maximum.

5. Procédé selon l'une des revendications 1 à 4, caractérisé :
en ce que la valeur absolue de la teneur en matières solides de la deuxième couche d'enduction est au moins de 10% supérieure à celle de la première couche d'enduction.

6. Procédé selon l'une des revendications 1 à 5, caractérisé :
en ce que le procédé est utilisé pour la fabrication de carton enduit ;

7. Installation pour la réalisation du procédé selon l'une des revendications 1 à 6, caractérisée :
en ce que respectivement une chambre de malaxage à jet (6,9) est prévue en tant que dispositif d'enduction ; à sa sortie, à proximité de la surface à enduire, est disposée une racle tournante (7,11) avec son support (8,12).

8. Installation selon la revendication 7, caractérisée :
en ce qu'au moins le premier cylindre de guidage de la bande (1) est garni d'une couche de caoutchouc ou de matière semblable, présentant une dureté entre 0 et 200 P u.J, plus particulièrement entre 10 et 70 P u.J.

9. Installation selon la revendication 8, caractérisée :
en ce que le deuxième dispositif d'enduction, servant à l'application de la deuxième couche, est prévu au niveau du deuxième cylindre de guidage de la bande (cylindre presseur 22), ce dernier étant lié au premier cylindre de guidage (21).
